# EUROPÄISCHE PATENTSCHRIFT

(11) **EP 1 898 670 B1**
(45) Veröffentlichungstag und Bekanntmachung des Hinweises auf die Patenterteilung: **18.07.2012**
(21) Anmeldenummer: 07114361.4
(22) Anmeldetag: 15.08.2007
(51) Int. Cl.: H04R 25/00

(54) **Verfahren und Vorrichtung zur Bestimmung eines effektiven Vents**
Method and device for determining an effective vent
Procédé et dispositif destinés à la détermination d'un vent effectif

(30) Priorität: 07.09.2006 DE 102006042083
(43) Veröffentlichungstag der Anmeldung: 12.03.2008
(73) Patentinhaber: Siemens Audiologische Technik GmbH, 91058 Erlangen (DE)
(72) Erfinder: Fröhlich, Matthias, 91056 Erlangen (DE)
(74) Vertreter: Maier, Daniel Oliver

(56) Entgegenhaltungen:
- EP-A1- 2 003 928
- WO-A1-2007/045271
- WO-A2-2005/081584
- US-A1- 2002 176 584

## Beschreibung

Die vorliegende Erfindung betrifft ein Verfahren zur Bestimmung eines effektiven Vents und ein entsprechendes Verfahren zum Anpassen der Verstärkung eines Hörgeräts durch Ausführen einer OLG-Messung (Open Loop Gain) des Hörgeräts in einem getragenen Zustand. Darüber hinaus betrifft die vorliegende Erfindung eine entsprechende Vorrichtung zur Bestimmung eines effektiven Vents eines Hörgeräts.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Indem-Ohr-Hörgeräte (IdO), Concha-Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgerät dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Bei der offenen Hörgeräteversorgung sind anstelle von individuell angefertigten Ohrpassstücken bzw. Otoplastiken so genannte "Instant Fit Ohrstücke" (Ear Tips) üblich. Diese Ohrstücke werden nicht individuell angefertigt. Sie werden für eine offene Hörgeräteversorgung, aber auch für eine geschlossene angeboten. Die Wahl des Ear Tips bestimmt unter anderem den Abfluss tiefer Frequenzen aus dem Ohrkanal. Dieser Abfluss muss bei der individuellen Anpassung, insbesondere der Verstärkungsanpassung, an den Hörgeräteträger berücksichtigt werden.

Die Verwendung derartiger Instant Fit Ohrstücke bzw. Ear Tips bedeutet, dass der Sitz des Ohrstücks und damit auch seine akustischen Eigenschaften von der individuellen Physiognomie abhängen. Im Fall des Einsatzes eines offenen Ear Tips kann bei einem engen Ohrkanal tatsächlich ein nennenswerter Verschluss vorliegen, so dass effektiv eine weit geschlossenere Versorgung resultiert als beabsichtigt. Demgegenüber kann bei Verwendung eines "geschlossenen" Ear Tips im Fall eines weiten Ohrkanals oder bei fehlerhaftem Sitz ein starker Leck-Effekt auftreten. Es ergibt sich somit durch das Ohrstück stets ein individueller Verschlussgrad bzw. ein "effektives Vent".

Bislang wurde dieses Problem nur unvollkommen gelöst. Da ein Vent zu einer Rückkopplung des Signals und damit zu Pfeifen führt, wenn die Verstärkung ausreichend hoch ist, kann die Verstärkung soweit begrenzt werden, dass kein Rückkopplungspfeifen auftritt. Hierzu werden Messungen des Open Loop Gains (OLG; offene Schleifenverstärkung) durchgeführt, um die maximal mögliche Verstärkung zu ermitteln und die Verstärkung in der Praxis entsprechend gering zu halten. Darüber hinaus wird üblicherweise die von der Anpassformel vorgeschriebene Verstärkung so modifiziert, dass die akustischen Effekte des vorliegenden Vents kompensiert werden. Bei der Verwendung von Instant Fit Ohrstücken wird jedoch davon ausgegangen, dass ein offener Ear Tip per Definition offen und ein geschlossener Ear Tip per Definition geschlossen ist. Der individuelle, tatsächliche Sitz des Ear Tips fließt in die Anpassformel nicht ein.

Aus der Druckschrift US 2002/0176584 A1 ist ein Gerät und ein Verfahren zur Messung der Leistungsfähigkeit, zur Anpassung und zur Initialisierung eines Hörgeräts bekannt. Für die Anpassung eines Hörgeräts, dessen Ohrstück einen Vent besitzt, wird zunächst untersucht, ob die Zielverstärkung unter einer maximalen, stabilen Verstärkung liegt. Wenn dem nicht so ist, wird untersucht, ob der Vent in dem Ohrstück zu groß ist und gegebenenfalls verkleinert werden muss. Daneben kann auch untersucht werden, ob die Undichtigkeit des Ohrstücks zu groß ist, indem die maximale, stabile Verstärkung bei verschlossenem Vent und bei offenem Vent gemessen wird. Falls bei verschlossenem Vent die maximale, stabile Verstärkung nicht deutlich höher ist, sollte das Ohrstück dem Ohrkanal besser angepasst werden.

Die Aufgabe der vorliegenden Erfindung besteht somit darin, die tatsächlichen akustischen Gegebenheiten bei der Anpassung eines Hörgeräts besser zu berücksichtigen.

Erfindungsgemäß wird diese Aufgabe gelöst durch ein Verfahren nach Anspruch 1.

Darüber hinaus wird bereitgestellt eine Vorrichtung nach Anspruch 7.

In vorteilhafter Weise wird somit auch bei Verwendung eines Instant Fit Ohrstücks der tatsächliche, individuelle Verschlussgrad durch das Ohrstück für die Anpassung berücksichtigt. Dabei wird durch eine OLG-Messung ein Maß für ein effektives Vent gewonnen, welches dann die Anpassung entsprechend beeinflusst.

Vorzugsweise erfolgt die OLG-Messung in einem oder mehreren vorgegebenen Bandbereichen des hörbaren Frequenzspektrums. Dadurch kann die Berücksichtigung des effektiven Vents gezielter in den betroffenen Frequenzbereichen erfolgen.

Die OLG-Messung und der Vergleich mit einem OLG-Referenzsignal kann gegebenenfalls nur in einem tieffrequenten Bereich durchgeführt werden. Dies stellt gegenüber einer breitbandigen Analyse eine vereinfachte Variante dar, da sich ein Vent hauptsächlich im tieffrequenten Bereich bis ca. 1 kHz bemerkbar macht.

Bei einer speziellen Ausführungsform kann der Vergleich zwischen der OLG-Messung und der OLG-Referenzkurve durch Abstandsmessung erfolgen. Die Differenz lässt dann Rückschlüsse auf die Quantität bzw. Qualität des Vents zu.

Alternativ kann der Vergleich zwischen der OLG-Messung und der OLG-Referenzkurve auch anhand einer Clusterzuordnung bzw. anderen linearen oder nichtlinearen Zuordnungen durchgeführt werden. Damit können auch andere akustische Eigenschaften des Vents berücksichtigt werden, die sich aus der reinen Abstandsbestimmung nicht ergeben.

Bei einer weiteren Ausführungsform kann der Verschlussgrad des Ohrstücks explizit ermittelt und für die Korrektur der Verstärkung verwendet werden. Damit erhält der Audiologe einen Wert, der ihm Aufschluss gibt über die tatsächliche Größe des Vents. Somit kann er auch seine Erfahrung einfließen lassen, inwieweit der sich tatsächlich ergebende Vent für den Hörgeräteträger günstig ist oder nicht.

Die vorliegende Erfindung ist anhand der beigefügten Zeichnungen näher erläutert, in denen zeigen:
- FIG 1: den schematischen Aufbau eines Hinter-dem-Ohr-Hörgeräts gemäß dem Stand der Technik und
- FIG 2: ein Blockdiagramm zur Darstellung des erfindungsgemäßen Anpassverfahrens.

Die nachfolgend näher geschilderten Ausführungsformen stellen bevorzugte Ausführungsbeispiele der vorliegenden Erfindung dar.

Zur Anpassung wird das Hörgerät, das symbolisch in FIG 1 wiedergegeben ist, drahtlos oder drahtgebunden an eine Anpassvorrichtung angeschlossen. Außerdem wird es im/am Ohr des Hörgeräteträgers in der vorgesehenen Weise angebracht.

Der wesentliche Gedanke der Erfindung besteht darin, dass aus einer OLG-Messung auf den Verschlussgrad, mit dem ein Ohrstück den Gehörgang verschließt, geschlossen werden kann. Bei einer OLG-Messung wird die offene Schleifenverstärkung über der Frequenz ermittelt. Dies bedeutet, dass die Rückkopplung an dem Verstärker der Signalverarbeitungseinheit 3 des Hörgeräts aufgetrennt und die maximale Verstärkung in Abhängigkeit der Frequenz gemessen wird, bei der es noch nicht zu Rückkopplungspfeifen oder anderen Rückkopplungsartefakten kommt. Es wird also gemäß Schritt S1 von FIG 2 eine OLG-Messung des Hörgeräts mit Instant Fit Ohrstück oder einem Ohrpassstück, bei dem der Vent nicht bekannt ist, durchgeführt. Die OLG-Messung erfolgt in einem oder mehreren speziellen Bandbereichen.

In der Anpassvorrichtung werden typische OLG-Referenzkuren beispielsweise in einer Datenbank gemäß Schritt S2 bereitgestellt. Diese OLG-Referenzkurven können sich auf Instant Fit Ohrstücke oder individuell angefertigte Ohrpassstücke, auf offene und geschlossene Ohrpassstücke usw. beziehen.

In einer Vergleichseinrichtung wird die in Schritt S1 gewonnene OLG-Messkurve mit einer oder mehreren OLG-Referenzkurven, die gemäß Schritt S2 bereitgestellt werden, in Schritt S3 verglichen. Der Vergleich erfolgt gegebenenfalls nur für einen bestimmten Frequenzbereich, z. B. nur die tiefen Frequenzen im unteren Drittel des hörbaren Spektralbereichs. Der Vergleich kann anhand von einfachen, gegebenenfalls frequenzgewichteten Abstandsmaßen, z. B. frequenzgewichtete rms-Fehler (root means square), über bestimmte Kurvenbereiche durchgeführt werden. Alternativ kann der Vergleich auch durch aufwändigere, lineare oder nichtlineare Zuordnungen erfolgen (Clusterzuordnung, neuronale Netze, etc.). Der Vergleich führt schließlich zu einem Vergleichsergebnis.

Das aus Schritt S3 gewonnene Vergleichsergebnis dient in einer Recheneinrichtung gemäß Schritt S4 zur Ermittlung eines Werts, der ein Maß für den Verschlussgrad darstellt bzw. beinhaltet. Im konkreten Beispiel von FIG 2 wird aus dem Vergleichswert explizit der Verschlussgrad geschätzt. Dies bedeutet, dass ein explizites Mapping auf ein effektives Vent in Schritt S4 durchgeführt wird. Das Resultat ist also eine Schätzung des aktuellen, individuellen Verschlussgrads.

Bei der Anpassung wird nun der Verschlussgrad dadurch berücksichtigt, dass die Verstärkung entsprechend dem Verschlussgrad in Schritt S5 korrigiert wird. Hierzu wird beispielsweise in der Anpassformel der Verschlussgrad automatisch eingestellt und berücksichtigt.

In einem speziellen Ausführungsbeispiel können die Daten der OLG-Messung direkt in ein Modell für Vent-Zu- und -Abfluss eingegeben werden. In diesem Modell findet indirekt der Vergleich gemäß Schritt S3 und das Ermitteln des Verschlussgrads gemäß Schritt S4 bzw. eines entsprechenden Werts statt. Die Anpassung erfolgt dann aufgrund des Vent-Zu- und -Abflusses. Hierdurch kann ein explizites Mapping auf das effektive Vent entfallen.

In vorteilhafter Weise kann durch das anhand von FIG 2 geschilderte Ausführungsbeispiel eines erfindungsgemäßen Verfahrens bzw. mit einer entsprechenden Vorrichtung der individuelle Verschlussgrad bei der Anpassung des Hörgeräts berücksichtigt werden, so dass eine bessere Versorgung und Akzeptanz erzielt werden kann. Dies bedeutet, dass zumindest im Hinblick auf die Berücksichtigung des Verschlussgrads keine individuelle Otoplastik notwendig ist und ein Instant Fit Ohrstück verwendet werden kann. Ein weiterer Vorteil des hier geschilderten Ansatzes, den Verschlussgrad mit Hilfe einer OLG-Messung zu bestimmen, besteht darin, dass die OLG-Messung bei Hörgeräten einfach durchgeführt werden kann und häufig ohnehin vorgenommen wird, insbesondere für so genannte Open Fit Geräte zur offenen Versorgung, die eine Hauptanwendung für die Instant Fit Ohrstücke darstellen.

## Patentansprüche

1. Verfahren zum Anpassen der Verstärkung eines Hörgeräts mit einem Bestimmen des effektiven Vents, durch
- Ausführen einer Open-Loop-Gain-Messung (S1) des Hörgeräts in einem getragenen Zustand, bei der die offene Schleifenverstärkung über der Frequenz derart ermittelt wird, dass die Rückkopplung an dem Verstärker der Signalverarbeitungseinheit des Hörgeräts aufgetrennt und die maximale Verstärkung in Abhängigkeit der Frequenz gemessen wird, bei der es noch nicht zu Rückkopplungspfeifen oder anderen Rückkopplungsartefakten kommt,
- Vergleichen (S3) des Ergebnisses der Open-Loop-Gain-Messung mit einer Open-Loop-Gain-Referenzkurve (S2),
- Ermitteln (S4) eines Werts, der den Verschlussgrad des Hörgeräts oder dessen Otoplastik im Ohr des Trägers repräsentiert, aus dem Vergleich, und
- Korrigieren (S5) der Verstärkung des Hörgeräts auf der Basis des ermittelten Werts bezüglich des Verschlussgrads.

2. Verfahren nach Anspruch 1, wobei die Open-Loop-Gain-Messung in mehreren vorgegebenen Bandbereichen erfolgt.

3. Verfahren nach Anspruch 1, wobei die Open-Loop-Gain-Messung und der Vergleich nur in einem tieffrequenten Bereich durchgeführt werden.

4. Verfahren nach einem vorhergehenden Ansprüche, wobei der Vergleich durch Abstandsmessung zwischen der Open-Loop-Gain-Messkurve und der Open-Loop-Gain-Referenzkurve erfolgt.

5. Verfahren nach einem der Ansprüche 1 bis 3, wobei der Vergleich durch Clusterzuordnung erfolgt.

6. Verfahren nach einem der vorhergehenden Ansprüche, wobei der Verschlussgrad explizit geschätzt und für die Korrektur (S5) der Verstärkung verwendet wird.

7. Vorrichtung zum Anpassen der Verstärkung eines Hörgeräts mit einem Bestimmen eines effektiven Vents mit
- einer Messeinrichtung zur Durchführung einer Open-Loop-Gain-Messung (S1) des Hörgeräts in einem getragenen Zustand, bei der die offene Schleifenverstärkung über der Frequenz derart ermittelt wird, dass die Rückkopplung an dem Verstärker der Signalverarbeitungseinheit des Hörgeräts aufgetrennt und die maximale Verstärkung in Abhängigkeit der Frequenz gemessen wird, bei der es noch nicht zu Rückkopplungspfeifen oder anderen Rückkopplungsartefakten kommt,
- einer Vergleichseinrichtung zum Vergleichen (S3) der Open-Loop-Gain-Messung (S1) mit einer Open-Loop-Gain-Referenzkurve (S2),
- einer Recheneinrichtung zum Ermitteln (S4) eines Werts, der den Verschlussgrad des Hörgeräts oder dessen Otoplastik im Ohr des Trägers repräsentiert, aus dem durch die Vergleichseinrichtung gewonnenen Vergleich, und zum Ermitteln (S5) eines Verstärkungskorrekturwerts oder eines korrigierten Verstärkungswerts auf der Basis des ermittelten Werts und
- einer Anpassungsvorrichtung zum Anpassen des Hörgeräts entsprechend dem ermittelten Verstärkungskorrekturwert oder korrigierten Verstärkungswert.

## Claims

1. Method for adjusting the gain of a hearing aid with a determination of the effective vent, by
- performing an OLG measurement (S1) on the hearing aid when it is being worn, wherein the OLG is ascertained via the frequency such that the feedback at the amplifier of the signal processing unit of the hearing aid is measured separately and the maximum gain is measured as a function of the frequency at which no feedback whistling or other feedback artefacts yet occur,
- comparing (S3) the result of the OLG measurement with an OLG reference curve (S2),
- ascertaining (S4) a value which represents the level of closure of the hearing aid or its otoplastic in the ear of the wearer, from the comparison; and
- correcting (S5) the gain of the hearing aid on the basis of the ascertained value in respect of the level of closure.

2. Method according to claim 1, wherein the OLG is measured in a plurality of predefined band ranges.

3. Method according to claim 1, wherein the OLG is measured and compared only in a low-frequency range.

4. Method according to one of the preceding claims, wherein the comparison takes place by measuring the distance between the OLG measurement curve and the OLG reference curve.

5. Method according to one of claims 1 to 3, wherein the measurement takes place through cluster assignment.

6. Method according to one of the preceding claims, wherein the level of closure is explicitly estimated and is used for the correction (S5) of the gain.

7. Device for adjusting the gain of a hearing aid with a determination of an effective vent with
- a measurement device for performing an OLG measurement (S1) on the hearing aid when it is being worn, wherein the OLG is ascertained via the frequency such that the feedback at the amplifier of the signal processing unit of the hearing aid is measured separately and the maximum gain is measured as a function of the frequency at which no feedback whistling or other feedback artefacts yet occur,
- a comparison device for comparing (S3) the OLG measurement with an OLG reference curve (S2),
- a computing facility for ascertaining (S4) a value which represents the level of closure of the hearing aid or its otoplastic in the ear of the wearer, from the comparison obtained by the comparison device; and for ascertaining (S5) a gain correction value or a corrected gain value based on the ascertained value and
- an adjustment device for adjusting the hearing aid in accordance with the ascertained gain correction value or corrected gain value.

## Revendications

1. Procédé d'adaptation de l'amplification d'un prothèse auditive comprenant une détermination du vent effectif par
- réalisation d'une mesure (S1) de gain en boucle ouverte de la prothèse auditive à l'état porté, mesure dans laquelle l'amplification en boucle ouverte est déterminée par la fréquence de manière à mesurer la réaction à l'amplificateur de l'unité de traitement du signal de la prothèse auditive séparément et l'amplification maximum en fonction de la fréquence à laquelle il ne se produit pas encore de sifflement de réaction ou d'autres artéfacts de réaction,
- comparaison ( S3 ) du résultat de la mesure du gain en boucle ouverte à une courbe ( S2 ) de référence de gain en boucle ouverte,
- détermination ( S4 ) d'une valeur qui représente le degré de fermeture de la prothèse auditive ou de son plastique auriculaire dans l'oreille du porteur à partir de la comparaison, et
- correction ( S5 ) de l'amplification de la prothèse auditive sur la base de la valeur déterminée en ce qui concerne le degré de fermeture.

2. Procédé suivant la revendication 1, dans lequel la mesure du gain en boucle ouverture s'effectue dans plusieurs zones de bande prescrites.

3. Procédé suivant la revendication 1, dans lequel la mesure du gain en boucle ouverte et la comparaison ne sont effectuées que dans un domaine de fréquence basse.

4. Procédé suivant l'une des revendications précédentes, dans lequel la comparaison s'effectue par mesure de la distance entre la courbe de mesure du gain en boucle ouverte et la courbe de référence du gain en boucle ouverte.

5. Procédé suivant l'une des revendications 1 à 3, dans laquelle la comparaison s'effectue par association de groupes.

6. Procédé suivant l'une des revendications précédentes, dans lequel le degré de fermeture est estimé explicitement et est utilisé pour la correction ( S5 ) de l'amplification.

7. Dispositif d'adaptation de l'amplification d'une prothèse auditive comprenant une détermination d'un vent effectif comprenant
- un dispositif de mesure pour effectuer une mesure ( S1 ) du gain en boucle ouverte de la prothèse auditive à un état porté, mesure dans laquelle l'amplification en boucle ouverte est déterminée par la fréquence de manière à mesurer la réaction sur l'amplificateur de l'unité de traitement de signal de la prothèse auditive séparément et l'amplification maximum en fonction de la fréquence à laquelle il ne se produit pas encore de sifflement de réaction ou d'autres artéfacts de réaction,
- un dispositif de comparaison pour comparer ( S3 ) la mesure ( S1 ) du gain en boucle ouverte à une courbe ( S2 ) de référence du gain en boucle ouverte,
- un dispositif informatique pour la détermination ( S4 ) d'une valeur qui représente le degré de fermeture de la prothèse auditive ou de son plastique auriculaire dans l'oreille du porteur à partir de la comparaison obtenue par le dispositif de comparaison et pour déterminer ( S5 ) une valeur de correction d'amplification ou une valeur d'amplification corrigée sur la base de la valeur déterminée, et
- un dispositif d'adaptation pour l'adaptation de la prothèse auditive conformément à la valeur de correction d'amplification déterminée ou à la valeur d'amplification corrigée.
